# EUROPÄISCHE PATENTSCHRIFT

(11) **EP 1 009 885 B1**
(45) Veröffentlichungstag und Bekanntmachung des Hinweises auf die Patenterteilung: **31.07.2002**
(21) Anmeldenummer: 98947485.3
(22) Anmeldetag: 31.08.1998
(51) Int. Cl.: E02D 31/00

(54) **DICHTUNGSMATTE**
WATERTIGHT MAT
MAT D'ETANCHEITE

(30) Priorität: 01.09.1997 DE 19738169
(43) Veröffentlichungstag der Anmeldung: 21.06.2000
(73) Patentinhaber: Huesker Synthetic GmbH & Co., 48712 Gescher (DE)
(72) Erfinder: ALEXIEW, Dimiter, D-48712 Gescher (DE); PINTZ, Heiko, D-48527 Nordhorn (DE); PETZOLD, Hermann, D-08107 Conersdorf (DE)
(74) Vertreter: Freischem, Werner, Dipl.-Ing.
(86) Internationale Anmeldenummer: EP9805516
(87) Internationale Veröffentlichungsnummer: WO9911873

(56) Entgegenhaltungen:
- EP-A- 0 611 850
- WO-A-96/06987
- US-A- 5 564 864

## Beschreibung

Die Erfindung bezieht sich auf eine Dichtungsmatte, bestehend aus einer Trägerbahn, einer darauf aufgebrachten Schicht aus quellfähigem Ton, insbesondere Bentonit, und aus einer Deckbahn, wobei beide Bahnen Textilbahnen sind und die Deckbahn mit der Trägerbahn mittels die Tonschicht durchdringenden und die beiden Textilbahnen auf Distanz haltenden Nähten verbunden ist, wobei mindestens eine Textilbahn eine Gewebebahn oder ein Fadengelege ist, die bzw. das zumindest an der jeweils außen liegenden Seite zur Erhöhung der Haftreibung über die Fläche gleichmäßig verteilte Vorsprünge aufweist, die mindestens 0,2 mm vorragen.

Eine Dichtungsmatte dieser Art ist bekannt aus der EP 0 611 850 A1. Die Deckbahn ist mit der Trägerbahn über Nähte verbunden, welche die Bentonitschicht durchdringen. Damit die Trägerbahn mit großer Haftreibung auf dem Untergrund aufliegt, werden die Nähte von Tuftingfäden gebildet, die an der Unterseite der Trägerbahn Polschlingen aufweisen. Diese Polschlingen werden angeschmolzen, so daß Vorsprünge entstehen, die eine gute Haftung bewirken.

Aus der WO 96-06987A ist eine entsprechende Dichtungsmatte bekannt, bei der die verbindenden Kunststoff-Fäden so geführt sind, daß sie unter der Trägerbahn und über der Deckbahn Schlingen oder Schlaufen bilden, die mittels Heizgeräten angeschmolzen werden, so daß auf beiden Außenseiten der Dichtungsmatte Vorsprünge entstehen, welche die Haftreibung erheblich verbessern.

Die bekannten Maßnahmen zur Verbesserung der Haftreibung sind relativ aufwendig.

Der Erfindung liegt die Aufgabe zugrunde, mit einfachen Mitteln eine Dichtungsmatte der eingangs beschriebenen Art zu schaffen, die eine gute Haftreibung gegenüber ihrer Unterlage und bzw. oder ihrer Auflage hat.

Diese Aufgabe wird erfindungsgemäß dadurch gelöst, daß auf den außen liegenden Seiten der Gewebebahn bzw. des Fadengeleges zur Bildung der Vorsprünge Sandkörner oder Splittkörner aufgeklebt sind.

Bei der erfindungsgemäßen Dichtungsmatte liegen die an der Außenseite der Dichtungsmatte befindlichen Sand- oder Splittkörner formschlüssig im Erdreich, so daß eine gute Haftung des Erdreichs an diesen Außenseiten sichergestellt ist, auch wenn sich zwischen diesen Körnern ein Schmierfilm befindet. Auch die Haftung der Dichtungsmatte wird gegenüber einer Geo-Kunststoff-Folie, auf welche die Dichtungsmatte aufgelegt werden kann oder welche die Dichtungsmatte überdeckt, verbessert.

Auf die Gewebebahn können an der jeweils außen liegenden Seite Streifen- oder Flecken aus Latex oder einem anderen Bindemittel angebracht sein, in denen grobkörniger Sand oder scharfkantige Splittkörner gehalten sind.

Das Gewebe der Trägerbahn und bzw. oder das Gewebe der Deckbahn können ganzflächig mit einer dichtenden Schicht aus Latex oder Kunststoff, insbesondere Polypropylen oder Polyurethan beschichtet sein. Bei dieser Matte haben auch die Trägerbahn und die Deckbahn eine dichtende Wirkung, und die Zwischenschicht aus Bentonit dient dazu, das durch die Einstichlöcher der Nähte eindringende Wasser aufzunehmen und nach dem Aufquellen diese Nähte abzudichten.

Insbesondere aus Kostengründen kann die Gewebebahn ein Bändchengewebe sein, das aus Polypropylenstreifen oder Polyethylenstreifen gebildet ist. Um das Herausrieseln des pulverförmigen Quelltons aus einer gewebten Trägerbahn oder gewebten Deckbahn zu minimieren, ist die Gewebebahn zur Vergrößerung der Dichtigkeit unter Anwendung von Hitze und Druck kalandriert. Beim Kalandrieren schließen sich die zwischen den verwebten Fäden befindenden Poren. Zur Erhöhung der Haftung gegenüber dem Erdreich können im Bändchengewebe unter Anwendung von Hitze und Druck Rillen eingeprägt sein, die teilweise in Kettrichtung und teilweise in Schußrichtung verlaufen.

Der quellfähige Ton der Zwischenschicht ist in bekannter Weise in ein Aerovlies oder in eine offenzellige Schaumstofflage eingearbeitet, und die Trägerbahn, die Zwischenschicht und die Deckbahn sind über in Längsrichtung der Dichtungsmatte verlaufende Nähte, die einen Abstand von beispielsweise 20 - 50 mm haben, miteinander verbunden.

In der folgenden Beschreibung wird ein Ausführungsbeispiel der Erfindung unter Bezugnahme auf die Zeichnungen näher erläutert. Die Zeichnung zeigt eine Draufsicht auf eine Dichtungsmatte nach der Erfindung.

Die Figur zeigt eine Dichtungsmatte mit einer Trägerbahn 1, einer Zwischenschicht 2 aus Bentonit und einer Deckbahn 3, die mit der Trägerbahn 1 über Nähte 4 verbunden ist. Dabei ist die in der dargestellten Draufsicht oberste Lage, die Deckbahn 3 im linken Drittel und die Zwischenschicht 2 im linken Sechstel, zur Erkennbarkeit aller drei Schichten weggeschnitten. Die Trägerbahn 1 und die Deckbahn 3 weisen auf der jeweils außen liegenden Seite Latexflecken 8 auf, in denen grobkörniger Sand oder scharfkantige Splittkörper gehalten sind. In gleicher Weise kann auch ein aus Kunststoffbändchen bestehendes Fadengelege an der Außenseite mit Latexflecken 8 versehen sein, in denen Sand- oder Splittkörner gehalten sind. Anstelle der Flecken 8 aus Latex oder einem anderen Bindemittel können beim Anbringen der Nähte 4 über Sprühdüsen auch parallel zu den Nähten 4 verlaufende Streifen eines Bindemittels auf die Trägerbahn 1 und die Deckbahn 3 und über Sand-Sprühdüsen Sand auf diese Streifen aufgebracht werden. Das Abbinden des Bindemittels kann durch aufgeblasene Heißluft beschleunigt werden.

## Patentansprüche

1. Dichtungsmatte, bestehend aus einer Trägerbahn (1), einer darauf aufgebrachten Schicht (2) aus quellfähigem Ton, insbesondere Bentonit, und aus einer Deckbahn (3), wobei beide Bahnen (1 und 3) Textilbahnen sind und die Deckbahn (3) mit der Trägerbahn (1) mittels die Tonschicht (2) durchdringenden und die beiden Textilbahnen (1 und 3) auf Distanz haltenden Nähten (4) verbunden ist, wobei mindestens eine Textilbahn (1,3) eine Gewebebahn oder ein Fadengelege ist, die bzw. das zumindest an der jeweils außen liegenden Seite zur Erhöhung der Haftreibung über die Fläche gleichmäßig verteilte Vorsprünge aufweist, die mindestens 0,2 mm vorragen, **dadurch gekennzeichnet, daß** auf den außen liegenden Seiten der Gewebebahn (1 und/oder 3) bzw. des Fadengeleges zur Bildung der Vorsprünge Sandkörner oder Splittkörner aufgeklebt sind.

2. Dichtungsmatte nach Anspruch 1, **dadurch gekennzeichnet, daß** auf die Gewebebahn (1 oder/und 3) bzw. das Fadengelege an der jeweils außen liegenden Seite Streifen oder Flecken (8) aus Latex oder einem anderen Bindemittel aufgebracht sind, in denen grobkörniger Sand oder scharfkantige Splittkörner gehalten sind.

3. Dichtungsmatte nach Anspruch 1 oder 2, **dadurch gekennzeichnet, daß** die Gewebebahn (1 und/oder 3) bzw. das Fadengelege ganzflächig mit einer dichtenden Schicht aus Latex oder Kunststoff, insbesondere Polypropylen oder Polyurethan beschichtet ist.

4. Dichtungsmatte nach einem der Ansprüche 1 bis 3, **dadurch gekennzeichnet, daß** die Gewebebahn (1 oder 3) ein Bändchengewebe aus Polypropylen-(PP) oder Polyethylenstreifen ist.

5. Dichtungsmatte nach Anspruch 4, **dadurch gekennzeichnet, daß** die Gewebebahn (1 oder/und 3) zur Vergrößerung der Dichtigkeit gegen Herausrieseln des pulverförmigen Quelltons unter Anwendung von Hitze und Druck kalandriert ist.

6. Dichtungsmatte nach einem der Ansprüche 1 bis 5, **dadurch gekennzeichnet, daß** zwischen der Gewebebahn (1 und/oder 3) bzw. dem Fadengelege und der Schicht (2) aus quellfähigem Ton eine Kunststoff-Folie angeordnet ist.

## Claims

1. Sealing mat, composed of a supporting web (1), a layer (2) deposited thereon that is made of swellable clay, in particular bentonite, and a covering web (3), in which the two webs are textile webs (1 and 3) and the covering web (3) is attached to the supporting web (1) by means of seams (4) which penetrate the clay layer (2) and keep the two textile webs (1 and 3) spaced apart from one another, in which at least one textile web (1, 3) is a woven web or a laid fiber mat which, in order to increase static friction, has projections distributed evenly over the surface, at least on the side facing outwards, which protrude by at least 0.2 mm, **characterized in that** grains of sand or particles of grit are glued to the outsides of the woven web (1 and/or 3) or the laid fiber mat in order to form the projections.

2. Sealing mat according to claim 1, **characterized in that** strips or flecks (8) of latex or another bonding agent are attached to the side facing outwards of the woven web (1 and/or 3) or the laid fiber mat, which contain coarse-grained sand or sharp-edged grit.

3. Sealing mat according to claim 1 or 2, **characterized in that** the woven web (1 and/or 3) or the laid fiber mat is completely covered with a sealing layer of latex or plastic, in particular polypropylene or polyurethane.

4. Sealing mat according to claim 1 to 3, **characterized in that** the woven web (1 or 3) is a woven web of small bands comprised of polypropylene (PP) or polyethylene strips.

5. Sealing mat according to claim 4, **characterized in that**, in order to increase the imperviousness to the trickling out of the powdered swelling clay, the woven web (1 and/or 3) is calendered using heat and pressure.

6. Sealing mat according to one of claims 1 to 5, **characterized in that** a plastic foil is disposed between the woven web (1 and/or 3) or the laid fiber mat and the intermediary layer (2) of swellable clay.

## Revendications

1. Mat d'étanchéité composé d'un voile support (1), d'une couche (2) d'argile apte à gonfler, notamment de la bentonite, déposée sur ce voile et d'un voile de recouvrement (3), dans lequel les deux voiles (1 et 3) sont des voiles textiles et le voile de recouvrement (3) est relié au voile support (1) par des coutures (4) traversant la couche d'argile (2) et maintenant à distance les deux voiles textiles (1 et 3), dans lequel l'un au moins des voiles textiles (1, 3) est un voile tissé ou non tissé qui présente, au moins sur celle des faces qui est dirigée vers l'extérieur, des saillies réparties uniformément sur la surface afin d'augmenter le frottement statique et dépassant d'au moins 0,2 mm, **caractérisé en ce que**, pour former les saillies, des grains de sable ou des grains de gravillon sont collés sur la face dirigée vers l'extérieur du voile tissé ou non tissé (1 et/ou 3).

2. Mat d'étanchéité selon la revendication 1, **caractérisé en ce que**, des bandes ou des points (8) en latex ou un autre liant renfermant des grains de sable grossiers ou des grains de gravillon à arêtes vives sont appliqué(e)s sur celle des faces du voile tissé ou non tissé (1 et/ou 3) qui est dirigée vers l'extérieur.

3. Mat d'étanchéité selon la revendication 1 ou 2, **caractérisé en ce que** le voile tissé ou non tissé (1 et/ou 3) est recouvert sur la totalité de sa surface par une couche d'étanchéité en latex ou en matière plastique, notamment en polypropylène ou en polyuréthanne.

4. Mat d'étanchéité selon l'une des revendications 1 à 3, **caractérisé en ce que** le voile tissé (1 ou 3) est un tissu fait de bandelettes en polypropylène (PP) ou en polyéthylène.

5. Mat d'étanchéité selon la revendication 4, **caractérisé en ce que** le voile tissé (1 et/ou 3) est calandré à chaud et sous pression afin d'augmenter l'étanchéité aux fuites par écoulement de l'argile gonflante en poudre.

6. Mat d'étanchéité selon l'une des revendications 1 à 5, **caractérisé en ce qu'**un film en matière plastique est intercalé entre le voile tissé ou non tissé (1 et/ou 3) et la couche (2) d'argile apte à gonfler.
